# EUROPÄISCHE PATENTANMELDUNG

(11) **EP 3 047 745 A1**
(43) Veröffentlichungstag der Anmeldung: **27.07.2016**
(21) Anmeldenummer: 16000144.2
(22) Anmeldetag: 21.01.2016
(51) Int. Cl.: A41C 3/02, A41F 1/00

(54) **BÜSTENHALTER MIT MAGNETVERSCHLUSS**

(30) Priorität: 22.01.2015 DE 202015000479 U
(71) Anmelder: Edelweiss Basics GmbH & Co. KG, 83098 Brannenburg (DE)
(72) Erfinder: Weber-Unger, Georg, AT - 6330 Kufstein (AT)
(74) Vertreter: Kador & Partner

(57) **Zusammenfassung**

Die Erfindung betrifft einen Büstenhalter (1) mit einer zwei zueinander zugeordneten Verschlussteilen (3, 4) aufweisenden Verschlussleiste (2), dadurch gekennzeichnet, dass die Verschlussleiste (2) mindestens einen Magnetverschluss (5) und mindestens einen mechanischen Verschluss (6) aufweist.

## Beschreibung

Die Erfindung betrifft einen Büstenhalter mit Verschluss, insbesondere einen Büstenhalter mit Magnetverschluss.

Büstenhalter sind regelmäßig mit Verschlüssen zum Verbinden der Enden ihrer Rückenteile ausgestattet. Es ist im Stand der Technik bekannt, dass derartige Verschlüsse als Haken- und Ösenverschluss, als Druckknopfverschluss oder als Haftreißverschluss ausgebildet sind. Die bekannten Verschlüsse müssen, insbesondere wenn die Enden von Rückenteilen miteinander verbunden werden, von der Trägerin "blind" hinter ihrem Rücken verschlossen werden. Hierbei stellt sich regelmäßig das Problem der lagegerechten Zuordnung der Verschlussteile.

Aus der DE 200 18 405 U1 ist ein Büstenhalter mit zwei Verschlussteilen bekannt, wobei die beiden Verschlussteile einen Magnetverschluss bilden. Durch die Ausgestaltung als Magnetverschluss wird erreicht, dass sich die Verschlussteile aufgrund der zwischen ihnen wirkenden magnetischen Anziehungskräfte selbst in die korrekte Schließposition bewegen können.

Bei Büstenhalter in großen Größen besteht jedoch die Schwierigkeit, dass zum Schließen des Büstenhalters höhere Kräfte aufgewandt werden müssen. Der Grund hierfür ist, dass diese Büstenhalter regelmäßig straffer und gespannter ausgebildet sein müssen, um die Brüste ausreichend zu stützen. Beim Schließen eines solchen Büstenhalters bzw. beim Annähern der beiden Verschlussteile zueinander treten dementsprechend höhere Spannungen auf als bei kleineren Größen. Der Büstenhalter muss daher mit einem entsprechend höheren Kraftaufwand geschlossen werden.

Der Erfindung liegt die Aufgabe zugrunde, einen Büstenhalter mit Verschluss bereitzustellen, der die oben erwähnten Nachteile vermeidet.

Der Erfindung liegt ferner die Aufgabe zugrunde, einen Büstenhalter mit Verschluss bereitzustellen, welcher in einfacher und sicherer Weise und ohne höheren Kraftaufwand verschlossen werden kann.

Es ist eine weitere Aufgabe der Erfindung, einen Büstenhalter mit Verschluss bereitzustellen, welcher von Personen mit körperlichen Einschränkungen oder Behinderungen in einfacher Weise verschlossen werden kann.

Der Erfindung liegt die Erkenntnis zugrunde, dass alle oben erwähnten Aufgaben durch einen Verschluss gelöst werden können, der eine Kombination aus mindestens einem mechanischen Verschluss und mindestens einem magnetischen Verschluss aufweist. Dadurch wird erreicht, dass der Verschluss einfach zu bedienen ist, da nach dem Schließen des mechanischen Verschlusses sich der Magnetverschluss aufgrund der magnetischen Anziehungskräfte selbst verschließen kann. Zudem wird durch die Kombination des mindestens einem mechanischen Verschlusses und des mindestens einem magnetischen Verschlusses ein sicherer Halt des Verschlusses gewährleistet.

Gegenstand der Erfindung ist ein Büstenhalter mit einer zwei zueinander zugeordneten Verschlussteilen aufweisende Verschlussleiste, dadurch gekennzeichnet, dass die Verschlussleiste mindestens einen Magnetverschluss und mindestens einen mechanischen Verschluss aufweist.

Der erfindungsgemäße Büstenhalter weist zahlreiche Vorteile auf. Das Verschließen des Büstenhalters wird dadurch vereinfacht, da sich nach dem Schließen des mechanischen Verschlusses sich der Magnetverschluss beim Annäheren seiner zueinander zugeordneten Verschlussteile aufgrund der magnetischen Anziehungskräfte von selbst verschließt. Es muss also lediglich der mechanische Verschluss per Hand bedient werden um den Büstenhalter zu verschließen. Dadurch wird vermieden, dass beispielsweise in einer Reihe von Verschlüssen jeder Verschluss einzeln per Hand geschlossen oder betätigt werden muss.

Ein weiterer Vorteil der Erfindung ist, dass das Annäheren bzw. Verschließen der Verschlussteile des Magnetverschlusses nicht notwendigerweise unter Zuhilfenahme der Finger erfolgen muss. Es kann ausreichend sein, durch einfaches Zueinanderbewegen der Oberarme Richtung Brust oder unter Zuhilfenahme der Hände, indem die beiden Brüste per Hand zur Körpermitte gedrückt werden, die Verschlussteile des Magnetverschlusses räumlich nahe genug zu bringen, so dass sich der Magnetverschluss aufgrund der magnetischen Anziehungskräfte von selbst verschließt. Daher eignet sich der erfindungsgemäße Büstenhalter für Personen mit körperlichen Einschränkungen oder Behinderungen, beispielsweise schwerer Gicht in den Fingern oder Amputationen im Bereich der Hände und Arme.

Es ist ferner ein Vorteil der Erfindung, dass der erfindungsgemäße Büstenhalter einen sicheren Verschluss gewährleistet. Insbesondre Büstenhalter in großen Größen weisen im geschlossenen Zustand regelmäßig eine hohe Spannung auf den Verschluss auf. Üblicherweise übt in einem solchen Fall das Unterbrustband einen hohen Zug aus. Besteht ein Verschluss ausschließlich aus reinen Magnetverschlüssen, dann können aufgrund der höheren Spannungen, die auf den Verschluss wirken, die magnetischen Anziehungskräfte gegebenenfalls nicht ausreichen, um den Büstenhalter dauerhaft verschlossen zu halten. Dies kann beispielsweise bei sportlicher Betätigung der Fall sein, wo eine zusätzliche Spannung oder Zug auf den Verschluss des Büstenhalters durch Bewegen des Oberkörpers der Trägerin auftreten kann. Der mindestens eine mechanische Verschluss des erfindungsgemäßen Büstenhalters fängt diese auftretenden Spannungen ab und gewährleistet einen sicheren und dauerhaften Verschluss des Büstenhalters.

Der Verschluss des erfindungsgemäßen Büstenhalters ist als Verschlussleiste ausgestaltet. Mit Verschlussleiste im Sinne dieser Anmeldung ist ein in länglicher Form ausgebildeter Verschluss zu verstehen. Der mindestens eine Magnetverschluss und der mindestens eine mechanische Verschluss sind daher einzeln entlang einer Reihe verlaufend oder "nebeneinander" angeordnet, und bilden somit eine Verschlussleiste. Die Verschlussleiste verläuft im Tragezustand im Wesentlichen parallel zur Körperlängsachse der Trägerin des Büstenhalters, und weist daher ein oberes und ein unteres Ende auf. Der mindestens eine Magnetverschluss und der mindestens eine mechanische Verschluss sind vorzugsweise in einer vertikalen Reihe vom oberen zum unteren Ende der Verschlussleiste verlaufend angeordnet.

Die Verschlussleiste des erfindungsgemäßen Büstenhalters kann als Vorderverschluss oder Rückenverschluss ausgestaltet sein. Vorzugsweise ist die Verschlussleiste ein Vorderverschluss, da eine solche Ausgestaltung ein "blindes" Verschließen des Büstenhalters hinter dem Rücken der Trägerin nicht erfordert.

Vorzugsweise weist die Verschlussleiste des Büstenhalters maximal fünf mechanische Verschlüsse auf. Die Verschlussleiste kann daher einen, zwei, drei, vier oder fünf mechanische Verschlüsse aufweisen. Die mechanischen Verschlüssen können dabei unabhängig voneinander als Haken- und Ösenverschluss, Druckknopf-Verschluss oder Ösenknopf und Ösenverschluss ausgebildet sein. Eine höhere Anzahl von mechanischen Verschlüssen empfiehlt sich, wenn auf den Verschluss des Büstenhalters im geschlossenen Zustand eine hohe Spannung oder ein hoher Zug wirkt.

Die Verschlussleiste des Büstenhalters weist vorzugsweise maximal zehn Magnetverschlüsse auf. Die Verschlussleiste kann daher einen, zwei, drei, vier, fünf, sechs, sieben, acht, neun oder zehn Magnetverschlüsse aufweisen. Eine höhere Anzahl an Magnetverschlüssen gewährleistet einen sicheren und dauerhaften Verschluss des Büstenhalters.

Vorzugsweise ist der mechanische Verschluss am oberen oder unteren Ende der Verschlussleiste angeordnet ist. Wird nun der am oberen oder unteren Ende der Verschlussleiste befindliche mechanische Verschluss als erstes geschlossen, so verschließt sich der mindestens eine Magnetverschluss durch Annäherung der Verschlussteile der Verschlussleiste von selbst.

Der mechanische Verschluss kann aber auch in einem mittleren Teil der Verschlussleiste, also zwischen dem oberen und unteren Ende, angeordnet sein.

Weist die Verschlussleiste mehr als einen mechanischen Verschluss auf, beispielsweise zwei, so kann der erste mechanische Verschluss am oberen Ende und der zweite mechanische Verschluss am unteren Ende der Verschlussleiste des Büstenhalters angeordnet sein. Der mindestens eine Magnetverschluss ist dann entsprechend zwischen den beiden mechanischen Verschlüssen angeordnet. Dies hat den Vorteil, dass höhere Spannungen auf den Verschluss des Büstenhalters durch die mechanischen Verschlüsse abgefangen werden.

Vorzugsweise umfasst der Magnetverschluss ein Magneten und ein Gegenstück, welche jeweils einander zugeordnet sind. Der Magnet ist üblicherweise ein Permanentmagnet. In dieser Ausführungsform ist bevorzugt, dass das Gegenstück ein Gegenmagnet oder ein ferromagnetisches Material ist.

Vorzugsweise umfasst der Magnetverschluss einen ersten Grundkörper für den Magnet und einen zweiten Grundkörper für das Gegenstück. Der erste Grundkörper ist hierbei auf dem ersten Verschlussteil, und der zweite Grundkörper auf dem zweiten Verschlussteil des Verschlusses angeordnet. Der Grundkörper ist vorzugsweise aus Kunststoff gefertigt. Der Magnet und das Gegenstück sind vorzugsweise in den jeweiligen Grundkörper eingebettet oder vollständig ummantelt oder eingehüllt. Eine vollständige Ummantelung oder Einhüllung hat den Vorteil, dass der Magnet und das Gegenstück, welche beide zumindest zum Teil aus Metall bestehen, gegen Rosten geschützt sind, beispielsweise beim Waschen in der Waschmaschine.

In dieser Ausführungsform ist bevorzugt, dass der erste Grundkörper einen Vorsprung und der zweite Grundkörper eine Einkerbung aufweist, wobei der Vorsprung des ersten Grundkörpers beim Schließen des Magnetverschlusses die Einkerbung des zweiten Grundkörpers eingreift. Dadurch wird erreicht, dass der Magnet und sein zugeordnetes Gegenstück exakt positioniert werden können und ein Abgleiten des Magneten von seinem Gegenstück verringert oder vermieden wird. Beispielsweise kann die Einkerbung in Form einer Nut auf dem zweiten Grundkörper ausgestaltet sein, in welche der Vorsprung in Form eines Spunds eingreift. Der Vorsprung kann aber beispielsweise auch ein Zapfen, und die Einkerbung ein abgeflachter Teil des zweiten Grundkörpers sein.

Vorzugsweise weist jeder Verschlussteil der Verschlussleiste einen Rahmen auf. Der erste Rahmen ist hierbei auf dem ersten Verschlussteil der Verschlussleiste angeordnet, und umgibt zumindest den mindestens einen Magneten für dessen Fixierung und Positionierung am Verschlussteil. Der zweite Rahmen ist auf dem zweiten Verschlussteil angeordnet, und umgibt zumindest das mindestens eine Gegenstück für dessen Fixierung und Positionierung am Verschlussteil. Die jeweiligen Rahmen können aber auch den mindestens einen Magnetverschluss und einen oder mehrere mechanische Verschlüsse umgeben. Vorzugsweise umgibt der Rahmen den mindestens einen Magnetverschluss und den mindestens einen mechanischen Verschluss. Neben der Fixierung verleiht der Rahmen dem jeweiligen Verschlussteil eine höhere Stabilität und Festigkeit.

Der Rahmen kann dabei aus Kunststoff, Metall oder Kombinationen davon sein. Vorzugsweise ist der Rahmen aus Kunststoff, da dieser leichter und biegsamer als Metall ist, und zudem nicht rosten kann.

In dieser Ausführungsform mit Rahmen ist bevorzugt, dass der Rahmen mindestens ein Scharnier aufweist. Vorzugsweise weist der Rahmen ein, zwei, drei, vier oder fünf Scharniere auf. Ein Scharnier ist hierbei im Wesentlichen ein dünnerer oder dünnwandigerer Teil oder Bereich des Rahmens, welcher ein Biegen bzw. "Knicken" des Rahmens erlaubt. Bevorzugt ist, dass das Scharnier als Filmscharnier ausgestaltet ist. Durch das mindestens eine Scharnier sind der Rahmen und somit auch der jeweilige Verschlussteil der Verschlussleiste flexibler und beweglicher. Durch das Biegen des Rahmens lässt sich das gesamte Verschlussteil, und in Folge auch die Verschlussleiste, flexibel und besser der Körperkontur der Trägerin angleichen um den Tragekomfort zu erhöhen.

Grundsätzlich kann sich das mindestens eine Scharnier im Bereich zwischen Magnetverschluss und mechanischen Verschluss, zwischen zwei Magnetverschlüssen oder zwischen zwei mechanischen Verschlüssen befinden. Bevorzugt ist dabei, dass das mindestens eine Scharnier nach dem ersten Magnet- oder mechanischen Verschluss am oberen Ende der Verschlussleiste und/oder vor dem letzten Magnet- oder mechanischen Verschluss am unteren Ende der Verschlussleiste angeordnet ist.

Vorzugsweise ist der Magnetverschluss als Druckknopf-Verschluss ausgestaltet. Eine solche Ausgestaltung hat den Vorteil, dass der Magnetverschluss nicht nur durch magnetische Kräfte, sondern zusätzlich auch durch mechanische Kräfte verschlossen ist. Das Prinzip eines Druckknopf-Verschlusses ist aus dem Stand der Technik wohlbekannt. Dazu kann der Magnet des Magnetverschlusses als Kopf ausgebildet sein, welcher in die entsprechende Vertiefung des zugeordneten Gegenstücks des Magnetverschlusses eingreift.

Vorzugsweise sind der Magnet und/oder das Gegenstück jeweils zwischen zwei Stofflagen des Büstenhalters angeordnet.

Weitere Einzelheiten, Merkmale und Vorteile des Gegenstands der Erfindung ergeben sich aus der nachfolgenden Beschreibung der zugehörigen Figuren, in welchen beispielshaft ein bevorzugtes Ausführungsbeispiel der Erfindung dargestellt ist.

### Darin zeigen

Figur 1 einen erfindungsgemäßen Büstenhalter im geschlossenen Zustand mit Vorderverschluss,
Figur 2 eine Draufsicht auf die zueinander zugeordneten Verschlussteile der Verschlussleiste aus Figur 1, und
Figur 3 einen Schnitt durch den mechanischen Verschluss des erfindungsgemäßen Büstenhalters.

In Figur 1 ist ein Büstenhalter im geschlossenen Zustand mit erfindungsgemäßer Verschlussleiste (2) dargestellt, wobei die Verschlussleiste (2) als Vorderverschluss ausgeführt ist. Die parallel zur Körperlängsachse der Trägerin angeordnete Verschlussleiste (2) hat eine längliche Gestalt, und weist ein oberes Ende (17) und ein unteres Ende (18) auf. Die Verschlussleiste (2) in Figur 1 umfasst fünf Magnetverschlüsse (5) und einen mechanischen Verschluss (6). Die jeweiligen Positionen dieser fünf Magnetverschlüsse (5) und des mechanischen Verschlusses (6) sind in Figur 1 angedeutet. Die Magnetverschlüsse (5) und der mechanischen Verschlusses (6) sind in einer vertikalen Reihe vom oberen Ende (17) zum unteren Ende (18) der Verschlussleiste (2) angeordnet, wobei sich der mechanische Verschluss am unteren Ende (18) befindet.

Figur 2 zeigt die zueinander zugeordneten Verschlussteile (3, 4) dee Verschlussleiste (2) des erfindungsgemäßen Büstenhalters aus Figur 1. Die Verschlussleiste (2) weist, wie oben erwähnt, vier Magnetverschlüsse (5) und einen mechanischen Verschluss (6) auf. Der mechanische Verschluss (6) besteht hier aus einem Haken (7) und der zugehörigen Öse (8), welche als Halbring ausgeführt ist. Jeder Magnetverschluss (5) besteht aus einem Magneten (9) und dem zugehörigen Gegenstück (10), welcher ein Gegenmagnet ist.

Auf dem ersten Verschlussteil (3) sind die vier Magneten (9) und der Haken (7) in einer Reihe angeordnet, wobei die Magneten (9) scheibenförmig ausgebildet sind. Die Magneten (9) als auch der Haken (7) sind von einem ersten Rahmen (11) umgeben. Der erste Grundkörper (19) ummantelt den scheibenförmigen Magneten (9) und umfasst ferner einen Vorsprung (13) in Form eines Zapfen.

Auf dem zweiten Verschlussteil (4) sind dementsprechend die vier Gegenstücke (10) und eine Öse (8) in einer Reihe angeordnet. Der Grundkörper (20) ist als kreisförmige Erhebung (15) und als kreisförmige Vertiefung (16) ausgestaltet. Der Gegenkörper (10) wird vom Grundkörper (20) ummantelt und befindet sich eingebettet unter der Vertiefung (16).

Beim Verschließen des Magnetverschlusses (5) nimmt die auf dem zweiten Verschlussteil (4) befindliche Vertiefung (16) die auf dem ersten Verschlussteil (3) befindliche kreisförmige Ummantelung des Magneten (9) auf. Ferner greift der Vorsprung (13) in die Einkerbung (21) ein um den Magnetverschluss zu positionieren und stabilisieren.

Die Rahmen (11, 12) weisen jeweils zwei Scharniere (14) auf, welche sich jeweils zwischen dem ersten und zweiten Magnetverschluss (5) und zwischen dem fünften Magnetverschluss (5) und dem mechanischen Verschluss (6) befinden. Damit lässt sich die Verschlussleiste (2) einfacher an die Körperkontur der Trägerin angleichen um den Tragekomfort zu erhöhen.

Figur 3 zeigt einen Schnitt durch die beiden Verschlussteile (3, 4) der Verschlussleiste (2) im geschlossenen Zustand im Bereich des mechanischen Verschlusses (6). Der Verschluss (6) umfasst einen auf dem ersten Verschlussteil (3) angeordneten Haken (7), welcher in die auf dem zweiten Verschlussteil (4) angeordnete Öse (8) eingreift. Die Öse (8) ist hier als Halbring ausgeführt.

Ferner ist aus Figur 3 der auf dem ersten Verschlussteil (3) angeordnete erste Rahmen (11) und er auf dem zweiten Verschlussteil (4) angeordnete zweite Rahmen (12) ersichtlich. Die beiden jeweiligen Rahmen (11, 12) umgeben sowohl den Magnetverschluss als auch den Haken (7) beziehungsweise die Öse (8) des mechanischen Verschlusses (6).

### Bezugszeichenliste:

- **1**: Büstenhalter
- **2**: Verschlussleiste
- **3**: Erster Verschlussteil
- **4**: Zweiter Verschlussteil
- **5**: Magnetverschluss
- **6**: mechanischer Verschluss
- **7**: Haken
- **8**: Öse
- **9**: Permanentmagnet
- **10**: Gegenstück
- **11**: Erster Rahmen
- **12**: Zweiter Rahmen
- **13**: Vorsprung
- **14**: Scharnier
- **15**: Kopf
- **16**: Vertiefung
- **17**: Oberes Ende des Verschlusses (2)
- **18**: Unteres Ende des Verschlusses (2)
- **19**: Erster Grundkörper für Magnet (9)
- **20**: Zweiter Grundkörper für Gegenstück (10)
- **21**: Einkerbung

## Patentansprüche

1. Büstenhalter (1) mit einer zwei zueinander zugeordneten Verschlussteilen (3, 4) aufweisenden Verschlussleiste (2), **dadurch gekennzeichnet, dass** die Verschlussleiste (2) mindestens einen Magnetverschluss (5) und mindestens einen mechanischen Verschluss (6) aufweist.

2. Büstenhalter nach Anspruch 1, **dadurch gekennzeichnet, dass** der mechanische Verschluss (6) am oberen Ende (17) oder unteren Ende (18) der Verschlussleiste (2) angeordnet ist.

3. Büstenhalter nach Anspruch 1 oder 2, **dadurch gekennzeichnet, dass** der Magnetverschluss (5) einen Magneten (9) und ein Gegenstück (10) umfasst, welche jeweils einander zugeordnet sind.

4. Büstenhalter nach Anspruch 3, **dadurch gekennzeichnet, dass** das Gegenstück (10) ein Gegenmagnet oder ein ferromagnetisches Material ist.

5. Büstenhalter nach einem der vorhergehenden Ansprüche, **dadurch gekennzeichnet, dass** der Magnetverschluss (5) einen ersten Grundkörper (19) für den Magnet (9) und einen zweiten Grundkörper (20) für das Gegenstück (10) umfasst.

6. Büstenhalter nach Anspruch 5, **dadurch gekennzeichnet, dass** der erste Grundkörper (19) einen Vorsprung (13) und der zweite Grundkörper (20) eine Einkerbung (21) aufweist, wobei der Vorsprung (13) des ersten Grundkörpers (19) beim Schließen des Magnetverschlusses (5) in die Einkerbung (21) des zweiten Grundkörpers (20) eingreift.

7. Büstenhalter nach einem der vorhergehenden Ansprüche, **dadurch gekennzeichnet, dass** jeder Verschlussteil (3, 4) der Verschlussleiste (2) einen Rahmen (11, 12) aufweist.

8. Büstenhalter nach Anspruch 7, **dadurch gekennzeichnet, dass** der Rahmen (11, 12) mindestens ein Scharnier (14) aufweist.

9. Büstenhalter nach einem der vorhergehenden Ansprüche, **dadurch gekennzeichnet, dass** der Magnetverschluss (5) als Druckknopf-Verschluss ausgestaltet ist.

10. Büstenhalter nach einem der vorhergehenden Ansprüche, **dadurch gekennzeichnet, dass** der Magnet (9) und/oder das Gegenstück (10) jeweils zwischen zwei Stofflagen des Büstenhalters (1) eingebettet sind.

11. Büstenhalter nach einem der vorhergehenden Ansprüche, **dadurch gekennzeichnet, dass** die Verschlussleiste (2) im Tragezustand im Wesentlichen parallel zur Körperlängsachse der Trägerin des Büstenhalters (1) verläuft.

12. Büstenhalter nach einem der vorhergehenden Ansprüche, **dadurch gekennzeichnet, dass** die Verschlussleiste (2) zwei, drei, vier oder fünf mechanische Verschlüsse (6) aufweist.

13. Büstenhalter nach einem der vorhergehenden Ansprüche, **dadurch gekennzeichnet, dass** die Verschlussleiste (2) zwei, drei, vier, fünf, sechs, sieben, acht, neun oder zehn Magnetverschlüsse (5) aufweist.

14. Büstenhalter nach einem der vorhergehenden Ansprüche, **dadurch gekennzeichnet, dass** die Verschlussleiste (2) ein Vorderverschluss ist.
